# EUROPÄISCHE PATENTSCHRIFT

(11) **EP 2 197 598 B1**
(45) Veröffentlichungstag und Bekanntmachung des Hinweises auf die Patenterteilung: **19.06.2013**
(21) Anmeldenummer: 08831727.6
(22) Anmeldetag: 17.09.2008
(51) Int. Cl.: B07C 3/00

(54) **VERFAHREN UND VORRICHTUNG ZUM BEARBEITEN UND TRANSPORTIEREN VON GEGENSTÄNDEN IN EINER REIHENFOLGE**
METHOD AND DEVICE FOR HANDLING AND TRANSPORTING ARTICLES IN A GIVEN ORDER
PROCEDE ET DISPOSITIF DE TRAITEMENT ET DE TRANSPORT D'OBJETS DANS UNE SEQUENCE

(30) Priorität: 18.09.2007 DE 102007044713; 20.03.2008 DE 102008015313; 04.04.2008 DE 102008017191
(43) Veröffentlichungstag der Anmeldung: 23.06.2010
(73) Patentinhaber: Siemens Aktiengesellschaft, 80333 München (DE)
(72) Erfinder: BERGER, Gisbert, 12487 Berlin (DE); ILLMAIER, Jörg-Andreas, CH-8280 Kreuzlingen (CH)
(86) Internationale Anmeldenummer: PCT/EP2008/062386
(87) Internationale Veröffentlichungsnummer: WO 2009/037285

(56) Entgegenhaltungen:
- EP-B- 1 222 037
- US-A1- 2005 269 395

## Beschreibung

Die Erfindung betrifft ein Verfahren und eine Vorrichtung zum Bearbeiten und Transportieren von Gegenständen, insbesondere von Postsendungen.

Eine Postsendung durchläuft typischerweise mindestens zweimal eine Sortieranlage und wird dann an die jeweils vorgegebene Zieladresse transportiert. Beim ersten Durchlauf wird die Zieladresse der Postsendung gelesen. Beim zweiten Durchlauf wird die gelesene Zieladresse wieder ermittelt.

Traditionellerweise wird beim ersten Durchlauf eine Codierung der Zieladresse auf die Postsendung gedruckt. Diese Codierung wird beim zweiten Durchlauf gelesen. Um das Bedrucken von Postsendungen zu vermeiden, wird in DE 4000603 C2 vorgeschlagen, beim ersten Durchlauf einen Merkmalsvektor von der Postsendung zu messen und diesen zusammen mit der gelesenen Zieladresse abzuspeichern. Beim zweiten Durchlauf wird die Postsendung erneut gemessen, Dadurch wird ein weiterer Merkmalsvektor erzeugt. Dieser weitere Merkmalsvektor wird mit den abgespeicherten Merkmalsvektoren verglichen, um den abgespeicherten Merkmalsvektor von demselben Gegenstand zu finden. Die Zieladresse, die zusammen mit dem gefundenen Merkmalsvektor abgespeichert ist, wird als diejenige Zieladresse verwendet, an den die Postsendung zu transportieren ist.

Diese Suche erfordert, dass viele Merkmalsvektoren miteinander verglichen werden, was zeitaufwendig ist. Bei wachsender Anzahl von transportieren Postsendungen steigt die Gefahr, dass unter den abgespeicherten Merkmalsvektoren der falsche Merkmalsvektor gefunden wird. Daher wurden bereits Einschränkungen des Suchraums vorgeschlagen.

Ein Verfahren mit den Merkmalen des Oberbegriffs des Anspruchs 1 und eine Vorrichtung mit den Merkmalen des Oberbegriffs des Anspruchs 4 sind aus EP 1222037 B1 bekannt. Die Gegenstände sind dort ebenfalls Postsendungen, die Sortiermaschinen durchlaufen. Eine solche Sortiermaschine schleust Postsendungen in Sortierendstellen aus, die als Zwischenspeicher fungieren. Um Leseergebnisse wiederzuverwenden, wird ein Verfahren verwendet, das als "Fingerprint" bekannt ist und z. B. in DE 4000603 C2 vorgestellt wird.

Für jede Postsendung wird ein Datensatz erzeugt und in einer zentralen Datenbank abgelegt. Dieser Datensatz umfasst die gelesene Zustelladresse. Um beim Suchen nach diesem Datensatz den Suchraum einzuschränken, wird abgespeichert, welche Postsendung in welchem Behälter transportiert wird. Dieser Ansatz erfordert, dass genau bekannt ist, welche Postsendung in welchem Behälter transportiert wird. Dies lässt sich in der Realität manchmal nicht mit zureichender Sicherheit feststellen.

In DE 102005040689 A1 wird vorgeschlagen, eine Postsendung in zwei Schritten zu identifizieren. Zuerst wird die Postsendung mittels eines bildhaften Merkmals und einer externen Information registriert, z. B. in einer zentralen Datenbank. Sobald diese Postsendung ein zweites Mal eine Sortieranlage durchläuft, wird zunächst versucht, diese Postsendung anhand des bildhaften Merkmals zu identifizieren. Gelingt dies nicht, wird die Postsendung anhand des externen Merkmals identifiziert.

Aus US 20050269395 A1 ist ein Verfahren bekannt, um ein Strichmuster auf einer Postsendung zu überprüfen. In einem ersten Sortierlauf wird eine eindeutige Kennzeichnung in form eines Strichmusters ("bar code") auf die Postsendung gedruckt. Außerdem wird ein Merkmalsvektor für die Postsendung erzeugt, wofür ein Abbild der Postsendung ausgewertet wird. In einer Datenbank wird ein Datensatz mit dem Merkmalsvektor und der Kennzeichnung abgespeichert. Die Postsendung durchläuft ein zweites Mal eine Sortieranlage. Falls es nicht gelingt, hierbei das Strichmuster zu lesen, so wird erneut ein Merkmalsvektor erzeugt, und die Postsendung wird anhand des Merkmalsvektors identifiziert.

Der Erfindung liegt die Aufgabe zugrunde, ein Verfahren mit den Merkmalen des Oberbegriffs des Anspruchs 1 und eine Vorrichtung mit den Merkmalen des Oberbegriffs des Anspruchs 4 bereitzustellen, bei dem eine Suchraum-Einschränkung durchgeführt wird, die nicht erfordert, eine Kennzeichnung eines zum Transport verwendeten Behälters zu lesen.

Die Aufgabe wird durch eine Vorrichtung mit den Merkmalen des Anspruchs 1 und ein Verfahren mit den Merkmalen des Anspruchs 4 gelöst. Vorteilhafte Ausgestaltungen sind in den Unteransprüchen angegeben.

Beim lösungsgemäßen Verfahren werden mindestens ein messbares Bearbeitungs-Attribut und mindestens zwei messbare Merkmale vorgegeben. Das eine der vorgegebenen Merkmale ist eine Kennzeichnung. Ein Gegenstand kann mit einer solchen Kennzeichnung versehen sein oder auch nicht. Falls ein Gegenstand tatsächlich mit einer Kennzeichnung versehen ist, so unterscheidet diese Kennzeichnung den Gegenstand von allen anderen bearbeiteten Gegenständen.

Eine Bearbeitungsanlage wird verwendet.

Für jeden Gegenstand werden folgende Schritte durchgeführt:
- Das Bearbeitungs-Attribut des Gegenstands wird gemessen, d. h. der Attributwert des Bearbeitungs-Attributs wird ermittelt.
- Zum ersten Mal wird gemessen, welchen Wert jedes vorgegebene Merkmal jeweils für den Gegenstand annimmt.
- Ein Datensatz für den Gegenstand wird erzeugt, welcher die mindestens zwei gemessenen Merkmalswerte und den gemessenen Bearbeitungs-Attributwert umfasst.
- Der Gegenstand wird in einen Zwischenspeicher verbracht.
- Anschließend wird der Gegenstand aus dem Zwischenspeicher in ein Transportmittel verbracht und im Transportmittel zur Bearbeitungsanlage transportiert.
- Nachdem der Gegenstand die Bearbeitungsanlage erreicht hat, wird erneut gemessen, welchen Wert jedes vorgegebene Merkmal für diesen Gegenstand jeweils annimmt.
- Der für diesen Gegenstand erzeugte Datensatz wird unter Verwendung der beim erneuten Messen gewonnenen Merkmalswerte ermittelt. Falls dieser Gegenstand mit einer Kennzeichnung versehen ist, die beim erneuten Messen eindeutig gelesen wird, so wird der Datensatz anhand dieser Kennzeichnung ermittelt. Ansonsten wird eine Suche mit Suchraumeinschränkung durchgeführt.
- Die Bearbeitungsanlage bearbeitet den Gegenstand. Hierfür verwendet die Bearbeitungsanlage den Bearbeitungs-Attributwert, der im ermittelten Datensatz enthalten ist.

Für jeden verwendeten Zwischenspeicher wird jeweils eine Gegenstands-Reihenfolge gemessen. Diese gemessene Gegenstands-Reihenfolge ist die Reihenfolge, in der die Gegenstände in den Zwischenspeicher verbracht werden.

Beim Transportieren der Gegenstände zur Bearbeitungsanlage werden mehrere Beladevorgänge durchgeführt. In jedem Beladevorgang werden jeweils mehrere Gegenstände aus einem der Zwischenspeicher in ein Transportmittel verbracht. Dies geschieht so, dass unter denjenigen Gegenständen, die in diesem Beladevorgang in das Transportmittel verbracht werden, die für diesen Zwischenspeicher gemessene Gegenstands-Reihenfolge erhalten bleibt. Die gesamte Gegenstands-Reihenfolge kann hingegen durch verschiedene Beladevorgänge verändert werden.

Die Bearbeitungsanlage vermisst erneut jeden Gegenstand. Dieses erneute Messen wird in einer Mess-Reihenfolge unter den Gegenständen durchgeführt.

Wie bereits dargelegt, wird der Datensatz für einen Gegenstand mit Kennzeichnung mittels der gelesenen Kennzeichnung ermittelt wird.

Falls hingegen beim erneuten Messen festgestellt wird, dass der Gegenstand keine oder keine eindeutig lesbare Kennzeichnung aufweist, so wird eine Suchraum-Einschränkung durchgeführt, um den Datensatz für diesen Gegenstand zu ermitteln. Diese Suchraum-Einschränkung umfasst die folgenden Schritte:
- Mindestens ein in der Mess-Reihenfolge vorhergehender Gegenstand mit einer eindeutig lesbaren Kennzeichnung wird ermittelt.
- Mindestens ein in der Mess-Reihenfolge nachfolgender Gegenstand mit einer eindeutig lesbaren Kennzeichnung wird ermittelt.
- Für jeden dergestalt ermittelten Gegenstand wird jeweils eine Teilsequenz einer gemessenen Gegenstands-Reihenfolge ermittelt. Diese Teilsequenz umfasst den ermittelten Gegenstand mit der eindeutigen Kennzeichnung, einen Gegenstand, der in der Gegenstands-Reihenfolge dem ermittelten Gegenstand mit der eindeutigen Kennzeichnung vorausläuft, und einen Gegenstand, der in der Gegenstands-Reihenfolge dem ermittelten Gegenstand mit der eindeutigen Kennzeichnung nachfolgt.
- Der Datensatz für den Gegenstand ohne lesbare Kennzeichnung wird unter den Datensätzen derjenigen Gegenstände gesucht, die in mindestens einer ermittelten Teilsequenz enthalten sind. Die Suche wird also auf die Datensätze der Gegenstände in den Teilsequenzen eingeschränkt.
- Für die Suche nach dem Datensatz wird mindestens ein weiterer beim erneuten Messen gemessener Merkmalswert des Gegenstands ohne lesbare Kennzeichnung verwendet.

Diese Lösung verwendet nicht die Reihenfolge der Gegenstände in der Mess-Reihenfolge. Vorzugsweise wird der Suchraum dadurch weiter eingeschränkt, dass Abweichungen zwischen der Gegenstands-Reihenfolge und der Mess-Reihenfolge ausgenutzt werden.

Das Bearbeitungs-Attribut ist beispielsweise eine Kennzeichnung einer Zieladresse, an die der Gegenstand zu transportieren ist, oder eine Abmessung oder das Gewicht des Gegenstands. Das Bearbeitungs-Attribut kann auch das Ergebnis einer Auswertung eines Beförderungsentgelts sein, mit dem der Gegenstand versehen ist.

In einer Ausführungsform ist der Gegenstand mit Angaben versehen, zu welchem jeweils vorgegebenen Zielpunkt dieser Gegenstand zu transportieren ist. Insbesondere ist der Gegenstand eine Postsendung oder eine Frachtsendung. In einer anderen Ausführungsform ist der Gegenstand ein Gepäckstück eines Reisenden und ist mit Angaben zum Besitzer versehen. Dieses Gepäckstück ist an eine Zieladresse zu transportieren, die von der Identität des Reisenden abhängt.

Im Folgenden wird die Erfindung anhand eines Ausführungsbeispiels beschrieben. Dabei zeigen:
- Fig. 1: ein Netz mit drei Bearbeitungsanlagen;
- Fig. 2: die Gegenstands-Reihenfolge, in der 29 Postsendungen in das Ausgabefach Af-A ausgeschleust werden ;
- Fig. 3: die Reihenfolge, in der die 29 Postsendungen aus dem Ausgabefach Af-A in den Behälter Beh-1 verbracht werden;
- Fig. 4: die Reihenfolge, in der die 29 Postsendungen aus Af-A von Fig. 3 die Sortieranlage Anl-3 durchlaufen;
- Fig. 5: die ermittelten Teilsequenzen und den Suchraum für das Beispiel von Fig. 4 und die Postsendung 8;
- Fig. 6: die Reduzierung der Teilsequenzen von Fig. 5 mit Hilfe der Gegenstands-Reihenfolge;
- Fig. 7: die ermittelten Teilsequenzen und den Suchraum für das Beispiel von Fig. 4 und die Postsendung 27;
- Fig. 8: die Reduzierung der Teilsequenzen von Fig. 7 mit Hilfe der Gegenstands-Reihenfolge.

In den Figuren sind Materialflüsse mit durchgezogenen Linien dargestellt, Datenflüsse mit gestrichelten Linien.

Im Ausführungsbeispiel sind die zu transportierenden Gegenstände Postsendungen. Jede Postsendung ist mit einer Kennzeichnung derjenigen Zustelladresse versehen, an die diese Postsendung zu transportieren ist. Die Zustelladresse fungiert als der Zielpunkt der Postsendung. Die Kennzeichnung ist in der Regel vor Beginn des Transportierens auf die Postsendung aufgebracht worden. Möglich ist aber auch, dass sie erst während des Transportierens angebracht wird.

Jede Postsendung durchläuft mindestens zweimal eine Sortieranlage. Möglich ist, dass eine Postsendung dieselbe Sortieranlage mehrmals durchläuft oder dreimal eine Sortieranlage durchläuft.

Beim ersten Durchlauf wird die Zustelladresse jeder durchlaufenden Postsendung gelesen.

Vorzugsweise versucht eine Leseeinrichtung der beim ersten Durchlauf verwendeten Sortieranlage, zunächst automatisch per "Optical Character Recognition" (OCR) die Zustelladresse automatisch zu ermitteln. Gelingt dies nicht, so liest ein Mensch die Zustelladresse und gibt wenigstens einen Teil der gelesenen Zustelladresse, z. B. die Postleitzahl, ein.

Jeder möglichen Zustelladresse ist ein Zustellgebiet zugeordnet. Alle Postsendungen an dasselbe Zustellgebiet werden bei jedem Durchlauf in dasselbe Ausgabefach ausgeschleust. Möglich ist, dass Postsendungen an verschiedene Zustellgebiete in dasselbe Ausgabefach ausgeschleust werden. Möglich ist, dass eine Postsendung mehrmals dieselbe Sortieranlage durchläuft, beispielsweise weil die Anzahl von Ausgabefächer geringer als die Anzahl der vorgegebenen Zustellgebiete ist. In diesem Fall wird vorzugsweise ein "n-pass sequencing" mit n >= 2 durchgeführt. Ein solches Verfahren ist aus EP 948416 B1 bekannt. Nach dem ersten Durchlauf werden die Postsendungen, die die Sortieranlage in ein Ausgabefach ausgeschleust hat, in einen Behälter verbracht. Der Behälter wird zu der Zuführeinrichtung der zweiten Sortieranlage transportiert, und die Postsendungen werden der Sortieranlage für den zweiten Durchlauf zugeführt.

Möglich ist auch, dass ein Behälter mit Postsendungen, die zum ersten Mal eine Sortieranlage durchlaufen haben, an einen anderen Ort transportiert wird und die Postsendungen dort einer weiteren Sortieranlage zugeführt werden. Möglich ist auch, dass einige Postsendungen von einem Ausgabefach der weiteren Sortieranlage in einem Behälter zu einer Zuführeinrichtung einer anderen Sortieranlage transportiert werden und diese Postsendungen der anderen Sortieranlage zugeführt werden.

Sehr unzweckmäßig wäre es, wenn jede weitere Sortieranlage erneut die Zustelladresse lesen müsste, die die erste Sortieranlage schon gelesen hat. Das klassische Vorgehen, dies zu vermeiden, ist dass, dass die erste Sortieranlage eine Codierung der Zustelladresse auf die Postsendung druckt, z. B. in Form eines Strichmusters ("bar code"). Jede weitere Sortieranlage liest dieses Strichmuster.

Häufig wird aber nicht gewünscht, dass eine Postsendung mit einem Strichmuster versehen wird. Eine Übereinkunft des Weltpostvereins (UPU) sieht vor, dass grenzüberschreitende Postsendungen nicht mit einem Strichmuster versehen werden, denn unterschiedliche Postdienstleister verwenden in der Regel verschiedene Systeme der Codierung.

Daher wird im Ausführungsbeispiel ein Verfahren angewendet, das unter der Bezeichnung "Fingerprint" oder auch "Virtual ID" bekannt geworden ist und z. B. in DE 4000603 C2 und EP 1222037 B1 beschrieben wird und das es ermöglicht, dass jede weitere Sortieranlage diejenige Zustelladresse, die die erste Sortieranlage gelesen hat, ohne ein Strichmuster ermittelt.

Im Ausführungsbeispiel werden m verschiedene Merkmale einer Postsendung vorgegeben, die sich optisch messen lassen, während die Postsendung eine Sortieranlage durchläuft, ohne die Postsendung zu beschädigen. Beispiele für derartige Merkmale sind
- ein Strichmuster ("bar code") auf der Vorderseite der Postsendung,
- ein Strichmuster auf der Rückseite der Postsendung,
- Abmessungen der Postsendung,
- die Verteilung von Grauwerten und/oder Farbtönen auf einer Oberfläche der Postsendung,
- die Lage und Abmessung des Freimachungsvermerks (z. B. Briefmarke oder Freistempler),
- die Lage und Größe des Adressblocks und/oder der Angaben zum Absender,
- ein Logo auf der Postsendung, z. B. ein Logo des Absenders oder ein Werbeaufdruck, sowie
- Merkmale der Zustelladresse, z. B. die Postleitzahl.

Im Ausführungsbeispiel versieht die Sortieranlage beim ersten Durchlauf einen Teil der Postsendungen mit einer eindeutigen Kennzeichnung, z. B. in Form einer lesbaren Zahl, eines Strichmusters ("ID bar code") oder eines Matrixcodes. Dieses Strichmuster bzw. dieser Matrixcode unterscheidet die Postsendung von allen anderen Postsendungen, die innerhalb eines vorgegebenen Zeitraums eine der Sortieranlagen durchlaufen, ist also eine maschinenlesbare Kennzeichnung der Postsendung. Der andere Teil der Postsendungen wird nicht mit einer solchen eindeutigen Kennzeichnung versehen, sondern wird beim zweiten Sortierlauf anhand eines Fingerprint-Verfahrens identifiziert.

Fig. 1 zeigt ein Netz mit drei Bearbeitungsanlagen Anl-1, Anl-3 und Anl-4. Diese drei Bearbeitungsanlagen sind im Ausführungsbeispiel als Sortieranlagen ausgelegt. Jede Sortieranlage weist eine Zuführeinrichtung in Form einer Stoffeingabe ("feeder"), ein Lesegerät sowie eine Vielzahl von Ausgabefächern auf. Postsendungen werden der Stoffeingabe einer solchen Sortieranlage zugeführt. Die Stoffeingabe vereinzelt die Postsendungen. Die vereinzelten Postsendungen durchlaufen anschließend die Sortieranlage. Das Lesegerät erzeugt ein Abbild der Postsendung. Die Sortieranlage ermittelt unter Verwendung des Abbilds die Zustelladresse und schleust die Postsendung abhängig von der erkannten Zustelladresse in eines der Ausgabefächer aus. Jede der drei Sortieranlagen Anl-1, Anl-3 und Anl-4 ist mit einer zentralen Datenbank DB verbunden und hat Lese- und Schreibzugriff auf diese Datenbank DB. In der Datenbank DB werden Transport-Informationen I abgespeichert. Diese Informationen umfassen die gemessenen Gegenstands-Reihenfolgen und Mess-Reihenfolgen.

Im Beispiel von Fig. 1 werden zunächst Postsendungen der Stoffeingabe ZE-1 der Sortieranlage Anl-1 zugeführt. Die Sortieranlage Anl-1 erzeugt ein digitales Abbild jeder Postsendung und ermittelt die Zustelladresse. Zunächst versucht die Sortieranlage Anl-1, die Zustelladresse automatisch per "Optical Character Recognition" (OCR) zu ermitteln. Gelingt dies nicht, wird das Abbild an eine Videocodierstation übermittelt, und ein Bearbeiter gibt manuell die Zustelladresse - oder wenigstens die Postleitzahl - ein. Abhängig von der jeweils ermittelten Zustelladresse schleust die Sortieranlage Anl-1 die Postsendung in eines der Ausgabefächer aus.

Im Beispiel von Fig. 1 sind drei Ausgabefächer Af-A, Af-B und Af-E der Sortieranlage Anl-1 gezeigt. Diese drei Ausgabefächer fungieren im Ausführungsbeispiel als Zwischenspeicher, in die die Gegenstände ausgeschleust und zwischengespeichert werden, bevor sie weitertransportiert werden.

Die Postsendungen, welche die Sortieranlage Anl-1 in das Ausgabefach Af-E ausgeschleust hat, werden im Beispiel von Fig. 1 in einen Behälter Beh-3 verbracht. Der Behälter Beh-3 mit diesen Postsendungen wird wieder zur Stoffeingabe ZE-1 der Sortieranlage Anl-1 transportiert. Die Postsendungen aus dem Behälter Beh-3 werden von der Stoffeingabe ZE-1 vereinzelt und durchlaufen erneut die Sortieranlage Anl-1.

Im Beispiel von Fig. 1 werden die Postsendungen aus dem Ausgabefach Af-E der Zuführeinrichtung ZE-1 zugeführt und durchlaufen erneut die Anlage Anl-1. Ein Grund hierfür kann sein, dass ein "n-pass sequencing" durchgeführt wird, so wie gerade beschrieben. Möglich ist auch, dass einzelne Postsendungen mehrfach die Sortieranlage Anl-1 durchlaufen, weil ein "offline video coding" durchgeführt wird. Beim ersten Durchlauf wird ein digitales Abbild der Postsendung erzeugt. Es gelingt nicht, automatisch die Adresse in diesem Abbild zu erkennen, so dass das Abbild an eine Videocodierstation übermittelt wird. Dort wird die Adresse manuell eingegeben. Nachdem dies geschehen ist, durchläuft die Postsendung erneut die Sortieranlage und wird abhängig von der eingegebenen Adresse in ein Ausgabefach ausgeschleust. Möglich ist auch, dass Postsendungen innerhalb eines Orts oder Zustellgebiet versandt werden und die erste Sortieranlage Anl-1 für diese Postsendungen daher sowohl die Eingangssortierung als auch die nachfolgende Abgangssortierung durchführt.

Im Ausführungsbeispiel werden Behälter verwendet, um die Postsendungen vom Ausgabefach Af-E zur Zuführeinrichtung ZE-1 transportiert. Der Behälter wird manuell oder z. B. mittels einer Umladebrücke transportiert. Möglich ist auch, anstelle von Behältern z. B. ein Förderband zu verwenden, auf welches Stapel von Postsendungen gestellt werden

Die Postsendungen, welche die Sortieranlage Anl-1 in das Ausgabefach Af-A ausgeschleust hat, werden im Beispiel von Fig. 1 in einen Behälter Beh-1 verbracht. Der Behälter Beh-1 mit diesen Postsendungen wird zur Stoffeingabe ZE-3 der Sortieranlage Anl-3 transportiert. Die Postsendungen aus dem Behälter Beh-3 werden von der Stoffeingabe ZE-3 vereinzelt und durchlaufen die Sortieranlage Anl-3. Das entsprechende geschieht mit den Postsendungen, die die erste Sortieranlage Anl-1 in das Ausgabefach Af-B ausgeschleust hat. Diese werden im Behälter Beh-2 zur Stoffeingabe ZE-4 der dritten Sortieranlage Anl-4 transportiert. Die Postsendungen, die die Sortieranlage Anl-1 in das Ausgabefach Af-E ausschleust, werden im Behälter Beh-3 zur Zuführeinrichtung ZE-1 transportiert und erlaufen erneut die Sortieranlage Anl-1.

Die beiden übrigen Sortieranlagen Anl-3 und Anl-4 verwenden erneut das Leseergebnis, das die Sortieranlage Anl-1 erzielt hat. Damit dies ermöglicht wird, erzeugt die Sortieranlage Anl-1 für jede Postsendung, die die Sortieranlage Anl-1 durchläuft, einen Datensatz und speichert ihn in der zentralen Datenbank DB als Teil einer Transport-Information I ab. Dieser Datensatz umfasst
- eine interne Kennung der Postsendung sowie
- eine Codierung für den Bearbeitungs-Attribut-Wert, hier also die Zustelladresse, die die erste Sortieranlage Anl-1 gelesen hat.

Jede weitere Sortieranlage, durch welche die Postsendung läuft, erkennt diese Postsendung wieder. Für diesen Zweck werden-die m bereits erwähnten m Merkmale vorgegeben, die optisch messbar sind.

Die erste Sortieranlage Anl-1 ermittelt für jede Postsendung, welche die Sortieranlage Anl-1 durchläuft, welchen Wert jedes vorgegebene Merkmal bei dieser Postsendung jeweils annimmt. Dadurch erzeugt die erste Sortieranlage Anl-1 einen Merkmalsvektor, der bei n vorgegebenen Merkmalen aus n Merkmalswerten besteht. Den Datensatz für die Postsendung ergänzt die erste Sortieranlage Anl-1 um den Merkmalsvektor, d. h. um eine Codierung der n Merkmalswerte.

Die dritte Sortieranlage Anl-3 misst ebenfalls für jede Postsendung, die die Sortieranlage Anl-3 durchläuft, welchen Wert jedes vorgegebenen Merkmals für diese Postsendung annimmt. Dadurch erzeugt die dritte Sortieranlage Anl-3 ebenfalls einen Merkmalsvektor mit n Merkmalswerten. Die dritte Sortieranlage Anl-3 führt einen Lesezugriff auf die zentrale Datenbank DB durch. Die Merkmalsvektoren von abgespeicherten Datensätzen werden mit dem aktuell gemessenen Merkmalsvektor verglichen. Dadurch wird derjenige Datensatz ermittelt, der von der aktuell zu untersuchenden Postsendung stammt. Dieser Datensatz umfasst die Zustelladresse der Postsendung, welche die erste Sortieranlage Anl-1 gelesen hat.

In dieser Ausführungsform wird im Datensatz einer Postsendung jeweils eine Codierung der Zustelladresse abgespeichert, an die die Postsendung zu transportieren ist. Diese Zustelladresse fungiert als das Bearbeitungs-Attribut des Gegenstands. In anderen Ausgestaltungen werden beim ersten Sortierlauf zusätzlich andere Bearbeitungs-Attribute gemessen und abgespeichert, z. B. ein Gewicht oder eine Abmessung oder eine Oberflächenbeschaffenheit der Postsendung. Das Bearbeitungs-Attribut kann auch eine Nachsende-Adresse ("forwarding address") oder eine Vorausverfügung ("endorsement") sein, die in einer Datenbank hinterlegt ist, Als Bearbeitungs-Attribut kann auch das Ergebnis einer Auswertung eines Freimachungsvermerks, mit dem die Postsendung versehen ist, verwendet werden, z. B. das Ergebnis der Prüfung, ob ein Brief ausreichend frankiert ist.

Das lösungsgemäße Verfahren wird für jedes Ausgabefach der ersten Sortieranlage Anl-1 angewendet. Für jedes Ausgabefach wird jeweils eine Gegenstands-Reihenfolge gemessen. Im Folgenden wird das Verfahren am Beispiel des Ausgabefachs Af-A erläutert.

Im Beispiel von Fig. 2 schleust die erste Sortieranlage Anl-1 nacheinander die 29 Postsendungen 1, 2, 3, 4, ... 28, 29 in das Ausgabefach Af-A aus. Die Ausschleusungs-Reihenfolge 1, 2, 3, 4, ... 28, 29 ist in Fig. 2 mit A gekennzeichnet und ist Bestandteil der Gegenstands-Reihenfolge für das Ausgabefach Af-A. Diese 29 Postsendungen werden anschließend nacheinander in folgenden Abfolgen wieder einer Sortieranlage zugeführt - im Ausführungsbeispiel der Zuführeinrichtung ZE-3 der Sortieranlage Anl-3:
- zuerst die erste Abfolge A1 mit den Postsendungen 10, 11, ... , 15
- anschließend die zweite Abfolge A2 mit den Postsendungen 1, 2, ... , 9
- anschließend die dritte Abfolge A3 mit den Postsendungen 22, 23, ... , 27
- anschließend die vierte Abfolge A4 mit den Postsendungen 16, 17, ... , 21 und
- abschließend die fünfte Abfolge A5 mit den Postsendungen 28 und 29.

Jede Abfolge von Postsendungen wird in dieser Reihenfolge nach dem ersten Sortierlauf in einen Behälter verbracht. Möglich ist, dass mehrere Abfolgen nacheinander in denselben Behälter verbracht werden. Jedes Beladen eines Behälters mit einer Abfolge von Postsendungen fungiert als ein Beladevorgang des Behälters.

Fig. 3 zeigt die die Reihenfolge, in der die 29 Postsendungen aus dem Ausgabefach Af-A in den Behälter Beh-1 verbracht werden. Zunächst wird die erste Abfolge in den Behälter Beh-1 verbracht, dann die zweite Abfolge und so fort. In dieser Reihenfolge befinden sich die 29 Postsendungen im Behälter Beh-1. Sie werden gemeinsam im Behälter Beh-1 zur Zuführeinrichtung ZE-3 transportiert und durchlaufen anschließend die Sortieranlage Anl-3.

Der jeweils verwendete Behälter wird so entladen, dass die Reihenfolge unter den Postsendungen einer Abfolge erhalten bleibt, aber die Reihenfolge unter den Abfolgen verändert werden kann. Die Abfolgen werden im Ausführungsbeispiel zwar bei den Beladevorgängen verwendet, aber nicht ermittelt.

Beim zweiten Durchlauf durchlaufen die 29 Postsendungen die Sortieranlage, und zwar zuerst die Postsendungen der ersten Abfolge, dann die der zweiten Abfolge, dann der dritten Abfolge und so fort bis zur letzten Abfolge 28, 29. Diese Reihenfolge fungiert als die Mess-Reihenfolge, denn in dieser Reihenfolge werden die Postsendungen beim zweiten Sortierlauf vermessen.

Fig. 4 zeigt die Reihenfolge, in der die 29 Postsendungen aus Af-A von Fig. 3 die Sortieranlage Anl-3 durchlaufen.

Beim zweiten Durchlauf wird zunächst versucht, jede durchlaufende Postsendung anhand eines global eindeutigen Merkmals zu identifizieren. Dieses Merkmal ist im Ausführungsbeispiel eine aufgedruckte eindeutige Kennzeichnung. Diese eindeutige Kennzeichnung unterscheidet eine markierte Postsendung von allen anderen Postsendungen, die innerhalb eines vorgegebenen Zeitraums eine der Sortieranlagen durchlaufen. Die Kennzeichnung kann auf die Vorderseite oder die Rückseite der Postsendung aufgedruckt sein und die Form einer zahl, eines Strichmusters ("bar code") oder eines Matrixcodes mit verschlüsselten Informationen haben. Die Kennzeichnung kann auch auf ein Etikett aufgedruckt sein, das auf die Postsendung aufgeklebt.

Im Beispiel lassen sich die Postsendungen 1, 2, 3, 5, ... im zweiten Sortierlauf eindeutig identifizieren. Die übrigen Postsendungen lassen sich beim zweiten Sortierlauf nicht anhand einer aufgedruckten und global eindeutigen Kennzeichnung identifizieren, z. B. weil sie keine eindeutige Kennzeichnung aufweisen oder weil diese nicht fehlerfrei maschinenlesbar ist. Diese Postsendungen ohne eindeutig lesbare Kennzeichnung sind in Fig. 2 und den folgenden Figuren grau gekennzeichnet.

Vorgegeben wird eine Anzahl n_la (la = "look ahead"). Im Ausführungsbeispiel ist n_la = 2. Diese Anzahl n_la wird so groß wie möglich und so klein wie nötig vorgegeben und hängt von folgenden Merkmalen ab, die die Anzahl n_la nach oben beschränken:
- der Antwortzeit, die höchstens zwischen dem Zeitpunkt, an dem die Postsendung das Lesegerät passiert hat, und dem Ermitteln des Datensatzes für diese Postsendung verstreichen darf,
- die Transportgeschwindigkeit, mit der die Postsendungen transportiert werden,
- die Lücke zwischen zwei Postsendungen und
- die Verarbeitungszeit, um für eine Postsendung eine Kennzeichnung auf der Postsendung zu lesen und um den Merkmalsvektor zu berechnen, falls keine eindeutig lesbare Kennzeichnung vorhanden ist.

Außerdem wird eine Anzahl n_lb (lb = "look back") vorgegeben. Diese hängt nur von der Rechenkapazität ab. Im Beispiel ist n_lb = n_la = 2.

Im Beispiel von Fig. 2 und den folgenden Figuren besitzt die Postsendung 8 keine Kennzeichnung, die im zweiten Sortierlauf eindeutig entziffert werden kann. Daher werden folgende Schritte durchgeführt:
- Versucht wird, die n_la Kennzeichnungen derjenigen Postsendungen zu lesen, die beim zweiten Sortierlauf der Postsendung 8 nachfolgen.
- Im Beispiel von Fig. 5 werden hierdurch die Postsendungen 9 und 22 ermittelt, denn n_la ist gleich 2. Denn deren eindeutige Kennzeichnungen werden erkannt, und die Postsendungen 9 und 22 sind die beiden nachfolgenden Postsendungen und haben eindeutig lesbare Kennzeichnungen. Also wird ein "look ahead" von zwei Postsendungen durchgeführt.
- Außerdem wird ermittelt, welche Kennzeichnungen der n_lb vorauslaufenden Postsendungen gelesen wurden. Im Beispiel von Fig. 3 sind dies die Kennzeichnungen der n_lb = 2 Postsendungen 6 und 7.

Fig. 5 veranschaulicht, welche vier Teilsequenzen im Beispiel von Fig. 3 und Fig. 4 ermittelt werden.

Möglich ist, dass auch mindestens eine der n_la vorauslaufenden Postsendungen oder mindestens eine der n_lb nachfolgenden Postsendungen ebenfalls nicht mit einer Kennzeichnung versehen ist, die eindeutig lesbar ist.

Die abgespeicherte Gegenstands-Reihenfolge, in der nach dem ersten Sortierlauf die Postsendungen ausgeschleust werden, wird verwendet, um für die n_la nachfolgenden und die n_lb vorauslaufenden Postsendungen je eine Teilsequenz zu ermitteln.

Sei Ps-x eine Postsendung ohne lesbare Kennzeichnung. Für jede Postsendung Ps, die der Postsendung Ps-x nachfolgt oder vorausläuft, werden
- n_nf Postsendungen ermittelt, die in der Gegenstands-Reihenfolge nach Ps folgen, und
- n_vl Postsendungen ermittelt, die in der Gegenstands-Reihenfolge vor Ps vorauslaufen.

Hierbei sind n_vl >= n_la und n_nf >= n_lb zwei vorgegebene Anzahlen. Im Ausführungsbeispiel ist n_vl = n_nf = 3.

Möglich ist, dass beim zweiten Sortierlauf diese Reihenfolge verändert wird.

Durch dieses Vorgehen wird eine Teilsequenz von maximal (n_vl + n_nf + 1) Postsendungen aus der Gegenstands-Reihenfolge ermittelt. Diese Teilsequenz besteht aus Ps selber sowie den n_vl Postsendungen vor Ps und den n_nf Postsendungen nach Ps. Möglich ist, dass vor Ps weniger als n_vl Postsendungen vorauslaufen oder nach Ps weniger als n_nf Postsendungen nachfolgen. Weil n_vl >= n_la und n_nf >= n_lb gilt, ist Ps-x in dieser Teilsequenz enthalten.

Insgesamt werden somit (n_la + n_lb) Teilsequenzen mit jeweils maximal (n_vl + n_nf + 1) Postsendungen ermittelt. Ps-x ist in jeder dieser Teilsequenzen enthalten.

Eine Suchraum-Einschränkung wird vorgenommen. In einer Ausgestaltung wird der Datensatz für die Postsendung 8 nur unter den Datensätzen für diejenigen Postsendungen gesucht, die in mindestens einer der ermittelten (n_la + n_lb) Teilsequenzen vorkommen. Der Suchraum wird also auf die Datensätze der Teilsequenzen eingeschränkt. In dieser Ausgestaltung wird die Reihenfolge der Postsendungen in diesen Teilsequenzen nicht benötigt.

Weil bei jedem Beladevorgang jeweils mehrere Postsendungen in ein Transportmittel verbracht werden, ohne unter diesen Postsendungen die Reihenfolge zu verändern, reicht es aus, beim zweite Sortierlauf nur zwei Teilsequenzen zu ermitteln, nämlich die Teilsequenz der ersten vorauslaufenden Postsendung mit einer eindeutig lesbaren Kennzeichnung und die der ersten nachfolgenden Postsendung mit einer eindeutig lesbaren Kennzeichnung.

Im Beispiel von Fig. 3 reicht es also aus, bei der Suchraumeinschränkung für die Postsendung 8 zunächst zu versuchen, die eindeutige Kennzeichnung der Postsendung 7 zu lesen. Nur dann, wenn dies nicht gelingt, wird die eindeutige Kennzeichnung der Postsendung 6 gelesen, dann die der Postsendung 5, bis n_la vorauslaufende Postsendungen untersucht sind. Das entsprechende gilt für die nachfolgenden Postsendungen 9, 22 und so fort.

Im Beispiel von Fig. 4 werden unter Verwendung der Gegenstands-Reihenfolge insgesamt folgende (n_la + n_lb) = 4 Teilsequenzen ermittelt, um den Suchraum für die Postsendung 8 einzuschränken:
- für die vorauslaufende Postsendung 6 die Teilsequenz T(6) mit den Postsendungen 3, 4, 5, 6, 7, 8, 9, wobei die Postsendungen 3, 5, 6, 7, 9 lesbare Kennzeichnungen aufweisen,
- für die vorauslaufende Postsendung 7 die Teilsequenz T(7) mit den Postsendungen 4, 5, 6, 7, 8, 9, 10, wobei die Postsendungen 5, 6, 7, 9, 10 lesbare Kennzeichnungen aufweisen,
- für die nachfolgende Postsendung 9 die Teilsequenz T(9) mit den Postsendungen 6, 7, 8, 9, 10, 11, 12, wobei die Postsendungen 6, 7, 9, 10, 11, 12 lesbare Kennzeichnungen aufweisen,
- für die nachfolgende Postsendung 22 die Teilsequenz T(22) mit den Postsendungen 19, 20, 21, 22, 23, 24, 25, wobei die Postsendungen 19, 21, 22, 23, 24 lesbare Kennzeichnungen aufweisen.

Jede dieser Teilsequenzen besteht aus jeweils (n_vl + n_nf + 1) = 7 Postsendungen

Der Suchraum wird auf die Datensätze für diejenigen Postsendungen eingeschränkt, die in mindestens einer dieser ermittelten Teilsequenzen vorkommen.

Im Beispiel der Fig. 4 wird der Suchraum auf die Datensätze für diejenigen Postsendungen eingeschränkt, die in mindestens einer der ermittelten vier Teilsequenzen T(6), T(7), T(9) und T(22) vorkommen. Dies sind insgesamt die Datensätze für die Postsendungen 3, 4, ... , 12, 19, ... , 25.

Eine Fortbildung dieser Ausgestaltung verkleinert den Suchraum. Bei dieser Ausgestaltung wird zusätzlich die jeweilige Reihenfolge der Postsendung in jeder Teilsequenz verwendet, um den Suchraum einzuschränken.

Fig. 6 zeigt diese Fortbildung am Beispiel von Fig. 4.

Die Teilsequenz T(7) aus Fig. 4 für die Postsendung 7 besteht aus den Postsendungen 4, 5, 6, 7, 8, 9, 10. Im zweiten Sortierlauf wird durch Lesen der eindeutigen Kennzeichnungen erkannt, dass nach der Postsendung 9 nicht die Postsendung 10 kommt, die in der Gegenstands-Reihenfolge auf 9 folgt, sondern die Postsendung 22. Daher wird die Postsendung 10 aus der Teilsequenz T(7) mit den Postsendungen 4, 5, 6, 7, 8, 9, 10 für die Postsendung 7 gestrichen, so dass die Teilsequenz 5, 6, 7, 8, 9 verbleibt. Die erkannte Postsendung 10 kann nicht die gesuchte Postsendung 8 sein.

Die Teilsequenz T(9) für die Postsendung 9 besteht aus den Postsendungen 6, 7, 8, 9, 10, 11, 12. Wiederum wird die Tatsache ausgenutzt, dass im zweiten Sortierlauf nach der Postsendung 9 nicht die Postsendung 10 folgt. Daher werden aus der Teilsequenz 6, 7, 8, 9, 10, 11, 12 die Postsendungen 10, 11, 12 gestrichen.

Die Teilsequenz T(22) für die Postsendung 22 besteht aus den Postsendungen 19, 20, 21, 22, 23, 24, 25. Vor der Postsendung 22 kommt im zweiten Sortierlauf nicht die Postsendung 21, sondern die Postsendung 9. Daher werden aus der Teilsequenz 19, 20, 21, 22, 23, 24, 25 die Postsendungen 19, 20, 21 gestrichen.

Nach der Reduzierung verbleiben als Suchraum die Datensätze für die Postsendungen 3, 4, ... , 9, 22, ... , 25.

Der Suchraum wird weiter eingeschränkt durch diejenigen Postsendungen, die der Postsendung 8 vorauslaufen und deren Kennzeichnungen bereits eindeutig erkannt worden sind, wenn die Postsendung 8 zu identifizieren ist. Im Beispiel von Fig. 5 und Fig. 6 sind die die Postsendungen 5, 6, 7.

Nunmehr wird das Verfahren am Beispiel der Postsendung 27 erläutert. Auch für diese Postsendung 27 kann im zweiten Sortierlauf keine Kennzeichnung eindeutig gelesen werden. Die Postsendung 27 befindet sich am Ende der Abfolge A3.

Im zweiten Sortierlauf laufen der Postsendung 27 die beiden Postsendungen 25 und danach 26 vorweg und folgen die beiden Postsendungen 16 und 17 hinterher. Auch diese vier Postsendungen wurden im zweiten Sortierlauf eindeutig anhand ihrer Kennzeichnungen identifiziert. Daher werden wiederum vier Teilsequenzen ermittelt, nämlich die Teilsequenzen T(16), T(17), T(25) und T(26). In Fig. 7 werden diese vier ermittelten Teilsequenzen gezeigt. Die Teilsequenz T(26) besteht aus nur 6 Postsendungen, weil die Postsendung 29 die letzte der Gegenstands-Reihenfolge ist. Der Suchraum für die Postsendung 27 besteht aus den Datensätzen für die Postsendungen 13, ... , 20, 23, ... , 29.

In Fig. 8 werden die reduzierten Teilsequenzen von Fig. 7 gezeigt. Dies führt zu einem verringerten Suchraum, der nur noch aus den Datensätzen für die Postsendungen 15, ... , 20, 23, 27 besteht.

### Bezugszeichenliste

| *Bezugszeichen* | *Bedeutung* |
|---|---|
| 1,2,...,29 | Postsendungen, die die Sortieranlage Anl-1 zweimal durchlaufen |
| A | Ausschleusungs-Reihenfolge, zugleich Gegenstands-Reihenfolge |
| A1, A2, ... | Abfolgen von Postsendungen, die nacheinander in den Behälter Beh-1 verbracht werden |
| AF-A, Af-B, Af-E | Ausgabefächer der Sortieranlage Anl-1 |
| Af-3.1, Af-3.2, ... | Ausgabefächer der Sortieranlage Anl-3 |
| Anl-1, Anl-3, Anl-4 | Sortieranlagen |
| Beh-1 | Behälter, in dem Postsendungen von Af-A nach ZE-3 transportiert werden |
| Beh-2 | Behälter, in dem Postsendungen von Af-B nach ZE-4 transportiert werden |
| Beh-3 | Behälter, in dem Postsendungen von Af-E nach ZE-1 transportiert werden |
| DB | zentrale Datenbank |
| I | Transport-Information |
| M | Mess-Reihenfolge, in der die Postsendungen 1, 2, ... 29 die Sortieranlage Anl-3 durchlaufen |
| n_la | Anzahl der im Strom von Postsendungen nachfolgende Postsendungen, deren Kennzeichnungen im voraus zu lesen versucht werden |
| n_lb | Anzahl der im Strom von Postsendungen vorauslaufenden Postsendungen, deren Kennzeichnungen noch berücksichtigt werden |
| n_nf | Anzahl der in der Gegenstands-Reihenfolge nachfolgenden Postsendungen, die in der Teilsequenz auftreten |
| n_vl | Anzahl der in der Gegenstands-Reihenfolge vorauslaufenden Postsendungen, die in der Teilsequenz auftreten |
| T(7) | für die Postsendung 7 ermittelte Teilsequenz |
| T(9) | für die Postsendung 9 ermittelte Teilsequenz |
| ZE-1 | Zuführeinrichtung der Sortieranlage Anl-1 |
| ZE-3 | Zuführeinrichtung der Sortieranlage Anl-3 |
| ZE-4 | Zuführeinrichtung der Sortieranlage Anl-4 |

## Patentansprüche

1. Verfahren zum Bearbeiten von mehreren Gegenständen (1, 2,..., 29) , wobei
mindestens ein messbares Bearbeitungs-Attribut und mindestens zwei messbare Merkmale vorgegeben werden und eine Bearbeitungsanlage (Anl-3) verwendet wird und
für jeden Gegenstand (1, 2,..., 29) die Schritte durchgeführt werden, dass
- gemessen wird, welchen Wert das Bearbeitungs-Attribut für den Gegenstand annimmt,
- gemessen wird, welchen Wert jedes vorgegebene Merkmal jeweils für den Gegenstand annimmt,
- ein Datensatz für den Gegenstand erzeugt wird, welcher die gemessenen Merkmalswerte und den gemessenen Bearbeitungs-Attributwert umfasst,
- der Gegenstand in einen Zwischenspeicher (Af-A) verbracht, anschließend aus dem Zwischenspeicher (Af-A) in ein Transportmittel (Beh-1) verbracht und im Transportmittel (Beh-1) zur Bearbeitungsanlage (Anl-3) transportiert wird,
- nachdem der Gegenstand die Bearbeitungsanlage (Anl-3) erreicht hat, erneut gemessen wird, welchen Wert jedes vorgegebene Merkmal für diesen Gegenstand jeweils annimmt,
- der für diesen Gegenstand erzeugte Datensatz unter Verwendung der beim erneuten Messen gewonnenen Merkmalswerte ermittelt wird,
- die Bearbeitungsanlage (Anl-3) den Gegenstand unter Verwendung des Bearbeitungs-Attribut-Werts des ermittelten Datensatzes bearbeitet,
wobei
- für jeden verwendeten Zwischenspeicher (Beh-1) jeweils eine Gegenstands-Reihenfolge (A) gemessen wird, in der die Gegenstände in den Zwischenspeicher (Beh-1) verbracht werden,
- das Transportieren der Gegenstände zur Bearbeitungsanlage (Anl-3) mehrere Beladevorgänge umfasst,
- in jedem Beladevorgang jeweils mehrere Gegenstände so aus einem Zwischenspeicher (Af-A) in ein Transportmittel (Beh-1) verbracht werden, dass unter diesen Gegenständen die für diesen Zwischenspeicher (Af-A) gemessene Gegenstands-Reihenfolge (A) erhalten bleibt, und
- das erneute Messen in einer Mess-Reihenfolge (M) unter den Gegenständen (1, 2,..., 29) durchgeführt wird,
**dadurch gekennzeichnet, dass**
eines der vorgegebenen Merkmale eine Kennzeichnung ist, mit dem der Gegenstand (1, 2,..., 29) versehen sein kann und die einen tatsächlich gekennzeichneten Gegenstand von allen anderen bearbeiteten Gegenständen unterscheidet,
dann, wenn beim erneuten Messen für einen Gegenstand (1, 2,..., 29) dessen Kennzeichnung gelesen wurde, der Datensatz für diesen Gegenstand mittels der gelesenen Kennzeichnung ermittelt wird und
dann, wenn beim erneuten Messen festgestellt wird, dass der Gegenstand (8) keine oder keine eindeutig lesbare Kennzeichnung aufweist, die Schritte durchgeführt werden, dass
- mindestens ein in der Mess-Reihenfolge (M) vorhergehender Gegenstand (6, 7) mit einer eindeutig lesbaren Kennzeichnung und mindestens ein in der Mess-Reihenfolge (M) nachfolgender Gegenstand (9, 22) mit einer eindeutig lesbaren Kennzeichnung ermittelt werden,
- für jeden dergestalt ermittelten Gegenstand jeweils eine Teilsequenz (T(6), T (7), ...) einer gemessenen Gegenstands-Reihenfolge (A) so ermittelt wird, dass die Teilsequenz den ermittelten Gegenstand sowie jeweils mindestens einen Gegenstand umfasst, der in der Gegenstands-Reihenfolge dem ermittelten gekennzeichneten Gegenstand vorausläuft und nachfolgt,
- der Datensatz für den Gegenstand (8) ohne lesbarer Kennzeichnung unter den Datensätzen derjenigen Gegenstände gesucht wird, die in mindestens einer ermittelten Teilsequenz (T (6), T (7), ...) enthalten sind,
- wobei für die Suche nach dem Datensatz mindestens ein weiterer beim erneuten Messen gemessener Merkmalswert des Gegenstands (8) verwendet wird.

2. Verfahren nach Anspruch 1,
**dadurch gekennzeichnet, dass**
für mindestens eine Teilsequenz (T(7), T(9)), die für einen ermittelten Gegenstand (7, 9) mit eindeutig gelesener Kennzeichnung ermittelt wurde,
geprüft wird, ob die Mess-Reihenfolge (M) von der durch die Teilsequenz (T(7), T(9)) festgelegten Reihenfolge abweicht,
wofür Gegenstands-Kennzeichnungen, die beim erneuten Messen eindeutig gelesen wurden, verwendet werden, und
bei einer Abweichung aus der ermittelten Teilsequenz diejenigen Gegenstände (10, 11, 12) mit Kennzeichnungen gestrichen werden, die in der Mess-Reihenfolge (M) an einer anderen Stelle als in der Gegenstands-Reihenfolge (A) auftreten.

3. Verfahren nach Anspruch 1 oder Anspruch 2,
**dadurch gekennzeichnet, dass**
- jeder zu bearbeitende Gegenstand (1, 2,..., 29) mit einer Kennzeichnung einer Zieladresse versehen ist, an den der Gegenstand zu transportieren ist,
- als Bearbeitungs-Attribut-Wert die Zieladresse verwendet wird, mit dem der Gegenstand versehen ist, und
- die Bearbeitung des Gegenstands durch die Bearbeitungsanlage (Anl-3) den Schritt umfasst, dass die Bearbeitungsanlage (Anl-3) einen Transport des Gegenstands an diejenige Zieladresse auslöst, die vom ermittelten Datensatz umfasst wird.

4. Vorrichtung zum Bearbeiten von mehreren Gegenständen (1, 2,..., 29) ,
wobei die Vorrichtung
- eine erste Bearbeitungsanlage (Anl-1),
- eine zweite Bearbeitungsanlage (Anl-3),
- ein mit beiden Bearbeitungsanlagen (Anl-1, Anl-3) verbundener Datenspeicher (DB),
- mindestens ein Transportmittel (Beh-1) und
- mindestens einen Zwischenspeicher (Af-A) umfasst,
mindestens ein messbares Bearbeitungs-Attribut und mindestens zwei messbare Merkmale vorgegeben sind,
die erste Bearbeitungsanlage (Anl-1) dazu ausgestaltet ist, für jeden Gegenstand
- zu messen, welchen Wert das Bearbeitungs-Attribut für den Gegenstands annimmt,
- zu messen, welchen Wert jedes vorgegebene Merkmal jeweils für den Gegenstand annimmt,
- einen Datensatz für den Gegenstand zu erzeugen und im Datenspeicher (DB) abzuspeichern , welcher die gemessenen Merkmalswerte und den gemessenen Bearbeitungs-Attributwert umfasst,
- den Gegenstand in einen Zwischenspeicher (Af-A) zu
verbringen,
die Anordnung dazu ausgestaltet ist, dass der Gegenstand aus dem Zwischenspeicher (Af-A) in ein Transportmittel (Beh-1) verbracht und im Transportmittel (Beh-1) zur Bearbeitungsanlage (Anl-3) transportiert wird,
die zweite Bearbeitungsanlage (Anl-3) dazu ausgestaltet ist, für jeden Gegenstand
- nachdem der Gegenstand die Bearbeitungsanlage (Anl-3) erreicht hat, erneut zu messen, welchen Wert jedes vorgegebene Merkmal für diesen Gegenstand jeweils annimmt,
- den für diesen Gegenstand erzeugten und abgespeicherten Datensatz unter Verwendung der beim erneuten Messen gewonnenen Merkmalswerte zu ermitteln und
- den Gegenstand unter Verwendung des Bearbeitungs-Attributwerts des ermittelten Datensatzes zu bearbeiten,
wobei
- die erste Bearbeitungsanlage (Anl-1) weiterhin dazu ausgestaltet ist, für jeden verwendeten Zwischenspeicher (Beh-1) jeweils eine Gegenstands-Reihenfolge (A) zu messen, in der sie die Gegenstände in den Zwischenspeicher (Beh-1) verbringt,
- das Transportieren der Gegenstände zur Bearbeitungsanlage (Anl-3) mehrere Beladevorgänge umfasst,
- in jedem Beladevorgang jeweils mehrere Gegenstände so aus einem Zwischenspeicher (Af-A) in ein Transportmittel (Beh-1) verbracht werden, dass unter diesen Gegenständen die für diesen Zwischenspeicher (Af-A) gemessene Gegenstands-Reihenfolge (A) erhalten bleibt, und
- die zweite Bearbeitungsanlage (Anl-3) weiterhin dazu ausgestaltet ist, das erneute Messen in einer Mess-Reihenfolge (M) unter den Gegenständen (1, 2,..., 29) durchzuführen,
**dadurch gekennzeichnet, dass**
eines der vorgegebenen Merkmale eine Kennzeichnung ist,
mit dem der Gegenstand (1, 2,..., 29) versehen sein kann und die einen tatsächlich gekennzeichneten Gegenstand von allen anderen bearbeiteten Gegenständen unterscheidet,
die zweite Bearbeitungsanlage (Anl-3) dazu ausgestaltet ist, dann, wenn beim erneuten Messen für einen Gegenstand (1, 2,..., 29) dessen Kennzeichnung gelesen wurde, den Datensatz für diesen Gegenstand mittels der gelesenen Kennzeichnung zu ermitteln und
die zweite Bearbeitungsanlage (Anl-3) dazu ausgestaltet ist, dann, wenn beim erneuten Messen festgestellt wird, dass der Gegenstand (8) keine oder keine eindeutig lesbare Kennzeichnung aufweist,
- mindestens ein in der Mess-Reihenfolge (M) vorhergehender Gegenstand (6, 7) mit einer eindeutig lesbaren Kennzeichnung und mindestens ein in der Mess-Reihenfolge (M) nachfolgender Gegenstand (9, 22) mit einer eindeutig lesbaren Kennzeichnung zu ermitteln,
- für jeden dergestalt ermittelten Gegenstand jeweils eine Teilsequenz (T (6), T (7), ...) einer gemessenen Gegenstands-Reihenfolge (A) so zu ermitteln, dass die Teilsequenz den ermittelten Gegenstand sowie jeweils mindestens einen Gegenstand umfasst, der in der Gegenstands-Reihenfolge dem ermittelten gekennzeichneten Gegenstand vorausläuft und nachfolgt,
- den Datensatz für den Gegenstand (8) ohne lesbarer Kennzeichnung unter den Datensätzen derjenigen Gegenstände zu suchen, die in mindestens einer ermittelten Teilsequenz (T (6), T (7), ...) enthalten sind,
- wobei die zweite Bearbeitungsanlage (Anl-3) für die Suche nach dem Datensatz mindestens ein weiterer beim erneuten Messen gemessener Merkmalswert des Gegenstands (8) verwendet.

5. Vorrichtung nach Anspruch 4,
**dadurch gekennzeichnet, dass**
die zweite Bearbeitungsanlage (Anl-3) dazu ausgestaltet ist, für mindestens eine Teilsequenz (T(7), T(9)), die für einen ermittelten Gegenstand (7, 9) mit eindeutig gelesener Kennzeichnung ermittelt wurde,
zu prüfen, ob die Mess-Reihenfolge (M) von der durch die Teilsequenz (T(7), T(9)) festgelegten Reihenfolge abweicht,
wofür die zweite Bearbeitungsanlage (Anl-3) Gegenstands-Kennzeichnungen, die beim erneuten Messen eindeutig gelesen wurden, verwendet, und
bei einer Abweichung aus der ermittelten Teilsequenz diejenigen Gegenstände (10, 11, 12) mit Kennzeichnungen zu streichen, die in der Mess-Reihenfolge (M) an einer anderen Stelle als in der Gegenstands-Reihenfolge (A) auftreten.

## Claims

1. Method for processing multiple items (1, 2,..., 29), wherein
at least one measurable processing attribute and at least two measurable features are predefined and a processing installation (Anl-3) is used and
for each item (1, 2,..., 29), the steps are executed whereby
- a measurement is made of the value which the processing attribute assumes for the item,
- a measurement is made of the value which each predefined feature respectively assumes for the item,
- a data set for the item is generated which comprises the measured feature values and the measured processing attribute value,
- the item is transferred into an intermediate store (Af-A), then transferred from the intermediate store (Af-A) into a transport means (Beh-1) and transported in the transport means (Beh-1) to the processing installation (Anl-3),
- after the item has reached the processing installation (Anl-3), a fresh measurement is made of the value which each predefined feature respectively assumes for this item,
- the data set generated for this item is determined using the feature values obtained when measured afresh,
- the processing installation (Anl-3) processes the item using the processing attribute value of the data set determined,
wherein
- for each intermediate store (Beh-1) used, an item sequence (A) in which the items are transferred into the intermediate store (Beh-1) is measured respectively,
- the transporting of the items to the processing installation (Anl-3) comprises multiple loading processes,
- in each loading process, multiple items are transferred from an intermediate store (Af-A) into a transport means (Beh-1) such that the item sequence (A) measured for this intermediate store (Af-A) is retained among these items, and
- the fresh measurement is executed in a measurement sequence (M) among the items (1, 2,..., 29),
**characterised in that**
one of the predefined features is an identification
with which the item (1, 2,..., 29) can be furnished and which distinguishes an actually identified item from all other processed items,
when, upon making a fresh measurement in respect of an item (1, 2,..., 29), its identification has been read, the data set for this item is determined by means of the read identification and
when it is established upon making a fresh measurement that the item (8) has no identification or no clearly readable identification, the steps are executed whereby
- at least one preceding item (6, 7) in the measurement sequence (M) with a clearly readable identification and at least one succeeding item (9, 22) in the measurement sequence (M) with a clearly readable identification are determined,
- for each item determined in this fashion, a partial sequence (T(6), T(7), ...) of a measured item sequence (A) is determined respectively such that the partial sequence comprises the determined item and at least one item which precedes and one which succeeds the determined identified item in the item sequence respectively,
- the data set for the item (8) with no readable identification is sought among the data sets of those items which are contained in at least one determined partial sequence (T(6), T(7), ...),
- wherein at least one further feature value of the item (8), which feature value has been measured during the fresh measurement, is used for the search for the data set.

2. Method according to claim 1,
**characterised in that**
for at least one partial sequence (T(7), T(9)), which was determined for a determined item (7, 9) with a clearly read identification,
a check is made as to whether the measurement sequence (M) deviates from the sequence set by the partial sequence (T(7), T(9),
for which purpose item identifications which were clearly read during the fresh measurement are used, and
in the event of a deviation, those items (10, 11, 12) with identifications which occur at a different position in the measurement sequence (M) than in the item sequence (A) are deleted from the determined partial sequence.

3. Method according to claim 1 or claim 2,
**characterised in that**
- each item (1, 2,..., 29) to be processed is furnished with an identification of a destination address to which the item is to be transported,
- the destination address with which the item is furnished is used as a processing attribute value, and
- the processing of the item by the processing installation (Anl-3) comprises the step whereby the processing installation (Anl-3) triggers transportation of the item to the particular destination address which the data set determined comprises.

4. Device for processing multiple items (1, 2,..., 29),
wherein the device comprises
- a first processing installation (Anl-1),
- a second processing installation (Anl-3),
- a database (DB) connected to both processing installations (Anl-1, Anl-3),
- at least one transport means (Beh-1) and
- at least one intermediate store (Af-A),
at least one measurable processing attribute and at least two measurable features are predefined,
the first processing installation (Anl-1) is configured, in respect of each item,
- to measure the value which the processing attribute assumes for the item,
- to measure the value which each predefined feature assumes for the item,
- to generate and to store in the database (DB) a data set for the item which comprises the measured feature values and the measured processing attribute value,
- to transfer the item into an intermediate store (Af-A),
the arrangement is configured such that the item is transferred from the intermediate store (Af-A) into a transport means (Beh-1) and is transported in the transport means (Beh-1) to the processing installation (Anl-3),
the second processing installation (Anl-3) is configured, in respect of each item,
- to measure afresh, after the item has reached the processing installation (Anl-3), the value which each predefined feature assumes for this item respectively,
- to determine the data set generated and stored for this item using the feature values obtained in the fresh measurement,
- to process the item using the processing attribute value of the data set determined,
wherein
- the first processing installation (Anl-1) is configured furthermore to measure for each intermediate store (Beh-1) used, a respective item sequence (A) in which it transfers the items into the intermediate store (Beh-1),
- the transporting of the items to the processing installation (Anl-3) comprises multiple loading processes,
- in each loading process, multiple items are transferred from an intermediate store (Af-A) into a transport means (Beh-1) such that the item sequence (A) measured for this intermediate store (Af-A) is retained among these items, and
- the second processing installation (Anl-3) is configured furthermore to execute the fresh measurement in a measurement sequence (M) among the items (1, 2,..., 29),
**characterised in that**
one of the predefined features is an identification
with which the item (1, 2,..., 29) can be furnished and which distinguishes an actually identified item from all other processed items,
the second processing installation (Anl-3) is configured, when during the new measurement in respect of an item (1, 2,..., 29) its identification is read, to determine the data set for this item by means of the read identification and
the second processing installation (Anl-3) is configured so as, if during the fresh measurement it is established that the item (8) has no identification or no clearly readable identification,
- to determine at least one preceding item (6, 7) in the measurement sequence (M) with a clearly readable identification and at least one succeeding item (9, 22) in the measurement sequence (M) with a clearly readable identification,
- to determine for each item determined in this fashion respectively a partial sequence (T(6), T(7), ...) of a measured item sequence (A) such that the partial sequence comprises the determined item and at least one item which precedes and one which succeeds the determined identified item in the item sequence respectively,
- to search for the data set for the item (8) with no readable identification among the data sets of those items which are contained in at least one determined partial sequence (T(6), T(7), ...),
- wherein the second processing installation (Anl-3) uses for the search for the data set at least one further feature value of the item (8), which feature value has been measured during the fresh measurement.

5. Device according to claim 4,
**characterised in that**
the second processing installation (Anl-3) is configured to check, in respect of at least one partial sequence (T(7), T(9)) which was determined for a determined item (7, 9) with a clearly read identification,
whether the measurement sequence (M) deviates from the sequence set by the partial sequence (T(7), T(9),
for which purpose the second processing installation (Anl-3) uses item identifications which were read clearly during the fresh measurement, and
in the event of a deviation, to delete from the determined partial sequence those items (10, 11, 12) with identifications which occur at a different position in the measurement sequence (M) than in the item sequence (A).

## Revendications

1. Procédé de traitement de plusieurs objets ( 1, 2,..., 29 ), dans lequel
on prescrit au moins un attribut de traitement mesurable et au moins deux caractéristiques mesurables et on utilise une installation ( Anl-3 ) de traitement et
on effectue pour chaque objet ( 1, 2,..., 29 ) les stades suivants lesquels
- on mesure la valeur que prend l'attribut de traitement pour l'objet,
- on mesure la valeur que prend chaque caractéristique prescrite respectivement pour l'objet,
- on produit un jeu de données pour l'objet, qui comprend les valeurs de caractéristiques mesurées et la valeur d'attribut de traitement mesurée,
- on met l'objet dans un accumulateur ( Af-A ) intermédiaire, on met ensuite l'objet de l'accumulateur ( Af-A ) intermédiaire dans un moyen ( Beh-1 ) de transport et on le transporte dans le moyen ( Beh-1 ) de transport à l'installation ( Anl-3 ) de traitement,
- après que l'objet a atteint l'installation ( Anl-3 ) de traitement, on mesure à nouveau la valeur prise respectivement par chaque caractéristique prescrite pour cet objet,
- on détermine le jeu de données produit par cet objet en utilisant les valeurs de caractéristiques obtenues lors du renouvellement de la mesure,
- l'installation ( Anl-3 ) de traitement traite l'objet en utilisant la valeur d'attribut de traitement du jeu de données déterminé,
dans lequel
- pour chaque accumulateur ( Beh-1 ) intermédiaire utilisé, on mesure respectivement une succession ( A ) d'objets, suivant laquelle les objets sont mis dans l'accumulateur ( Beh-1 ) intermédiaire,
- le transport des objets à l'installation ( Anl-3 ) de traitement comprend plusieurs opérations de chargement,
- dans chaque opération de chargement, on met respectivement plusieurs objets d'un accumulateur ( Af-1 ) intermédiaire dans un moyen ( Beh-1 ) de transport, de manière à conserver parmi ces objets la succession ( A ) d'objets mesurée pour cet accumulateur ( Af-1 ) intermédiaire, et
- on effectue la mesure à nouveau dans une succession ( M ) de mesure parmi les objets ( 1, 2,..., 29 ) ,
**caractérisé en ce que**
l'une des caractéristiques prescrite est une caractérisation,
dont l'objet ( 1, 2,..., 29 ) peut être muni et qui distingue un objet caractérisé réellement de tous les autres objets traités,
puis, lors du renouvellement de la mesure pour un objet ( 1, 2,..., 29 ) dont la caractérisation a été lue, on détermine le jeu de données pour cet objet au moyen de la caractérisation qui a été lue et
ensuite, lorsque l'on constate lors du renouvellement de la mesure, que l'objet ( 8 ) n'a pas de caractérisation ou n'a pas de caractérisation pouvant être lue d'une manière claire, on effectue les stades, dans lesquels
- on détermine au moins un objet ( 6, 7 ) précédent dans la succession ( M ) de mesure ayant une caractérisation pouvant être lue d'une manière claire et au moins un objet ( 9, 22 ) suivant dans la succession ( M ) de mesure ayant une caractérisation pouvant être lue d'une manière claire,
- pour chaque objet ainsi déterminé, on détermine respectivement une sous-séquence T( 6 ), T( 7 ),... ) ) d'une succession ( A ) d'objets mesurée, de manière à ce que la sous-séquence comprenne l'objet déterminé ainsi que respectivement au moins un objet, qui dans la succession d'objets précède ou suit l'objet caractérisé déterminé,
- on recherche le jeu de données pour l'objet ( 8 ) sans caractérisation pouvant être lue parmi les jeux de données des objets qui sont contenus dans au moins une sous-séquence ( T ( 6 ), T ( 7 ),... ) ) déterminée,
- dans lequel, pour la recherche du jeu de données, on utilise au moins une autre valeur de caractéristique de l'objet ( 8 ) mesurée lors du renouvellement de la mesure.

2. Procédé suivant la revendication 1,
**caractérisé en ce que**
pour au moins une sous-séquence ( T( ( 7 ), T( ( 9 ) ), qui a été déterminée pour un objet ( 7, 9 ) déterminé ayant une caractérisation lue de manière claire,
on contrôle si la succession ( M ) de mesure s'écarte de la succession fixée par la sous-séquence ( T( 7 ), T( 9 ) ),
en utilisant pour cela des caractérisations d'objet, qui ont été lus d'une manière claire lors du renouvellement de la mesure, et
s'il y a un écart, on supprime de la sous séquence déterminée les objets ( 10, 11, 12 ) ayant des caractérisations, qui apparaissent dans la succession ( M ) de mesure en un emplacement autre que dans la succession ( A ) d'objets.

3. Procédé suivant la revendication 1 ou la revendication 2, **caractérisé en ce que**
- on munit chaque objet ( 1, 2,..., 29 ) à traiter d'une caractérisation d'une adresse de destination à laquelle l'objet doit être transporté,
- on utilise comme valeur d'attribut de traitement l'adresse de destination dont l'objet est muni, et
- le traitement de l'objet par l'installation ( Anl-3 ) de traitement comprend le stade, suivant lequel l'installation ( Anl-3 ) de traitement déclenche un transport de l'objet vers l'adresse de destination, qui est comprise par le jeu de données déterminé.

4. Dispositif de traitement de plusieurs objets ( 1, 2,..., 29 ) ,
dans lequel le dispositif comprend
- une première installation ( Anl-1 ) de traitement,
- une deuxième installations ( Anl-3 ) de traitement,
- une mémoire ( DB ) de données reliée aux deux installations ( Anl-1, Anl-3 ) de traitement,
- au moins un moyen ( Beh-1 ) de transport et
- au moins un accumulateur ( Af-A ) intermédiaire,
au moins un attribut de traitement mesurable et au moins deux caractéristiques mesurables étant prescrites,
la première installation ( Anl-1 ) de traitement est conformée pour, pour chaque objet,
- mesurer la valeur prise par l'attribut de traitement pour l'objet,
- mesurer la valeur prise par chaque caractéristique prescrite respectivement pour l'objet,
- produire un jeu de données pour l'objet et le mémoriser dans la mémoire ( DB ) de données, qui comprend les valeurs de caractéristiques mesurées et la valeur d'attribut de traitement mesurée,
- mettre l'objet dans un accumulateur ( Af-A ) intermédiaire,
- conformer l'agencement pour que l'objet soit mis de l'accumulateur ( Af-A ) intermédiaire dans un moyen ( BEH-1 ) de transport et soit transporté dans le moyen ( Beh-1 ) de transport à l'installation ( Anl-3 ) de traitement,
la deuxième installation ( Anl-3 ) de traitement est conformée pour, pour chaque objet,
- après que l'objet a atteint l'installation ( Anl-3 ) de traitement, mesurer à nouveau la valeur prise respectivement par chaque caractéristique prescrite pour cet objet,
- déterminer le jeu de données produit pour cet objet et mémorisé, en utilisant les valeurs de caractéristiques obtenues lors du renouvellement de la mesure et
- traiter l'objet en utilisant la valeur d'attribut de traitement du jeu de données déterminé,
dans lequel
- la première installation ( Anl-1 ) de traitement est conformée en outre pour mesurer pour chaque accumulateur ( Beh-1 ) intermédiaire utilisé respectivement une succession ( A ) d'objet, dans laquelle elle met les objets dans l'accumulateur ( Beh-1 ) intermédiaire,
- le transport des objets à l'installation ( Anl-3 ) de traitement comprend plusieurs opérations de chargement,
- dans chaque opération de chargement, on met respectivement plusieurs objets d'un accumulateur ( Af-1 ) intermédiaire dans un moyen ( Beh-1 ) de transport, de manière à conserver parmi ces objets la succession ( A ) d'objets mesurée pour cet accumulateur ( Af-1 ) intermédiaire, et
- la deuxième installation ( Anl-3 ) de traitement est conformée en outre pour effectuer le renouvellement de la mesure dans une succession ( M ) de mesure parmi les objets ( 1, 2,..., 29 ) ,
**caractérisé en ce que**
l'une des caractéristiques prescrite est une caractérisation,
dont l'objet ( 1, 2,..., 29 ) peut être muni et qui distingue un objet caractérisé réellement de tous les autres objets traités,
la deuxième installation ( Anl-3 ) de traitement est conformée pour, lorsque, lors du renouvellement de la mesure, on a lu pour un objet ( 1, 2 , ..., 29 ) sa caractérisation, déterminer le jeu de données pour cet objet au moyen de la caractérisation qui a été lue et
la deuxième installation ( Anl-3 ) de traitement est conformée pour, lorsque l'on a constaté lors du renouvellement de la mesure, que l'objet ( 8 ) n'a pas de caractérisation ou n'a pas de caractérisation pouvant être lue d'une manière claire,
- déterminer au moins un objet ( 6, 7 ) précédent dans la succession ( M ) de mesure et ayant une caractérisation pouvant être lue d'une manière claire et au moins un objet ( 9, 22 ) suivant dans la succession ( M ) de mesure et ayant une caractérisation pouvant être lue d'une manière claire,
- pour chaque objet ainsi déterminé, déterminer respectivement une sous-séquence ( T( ( 6 ), T( ( 7 ),... ) d'une succession ( A ) d'objets mesurée, de manière à ce que la sous-séquence comprenne l'objet déterminé, ainsi que respectivement au moins un objet, qui dans la succession d'objets précède ou suit l'objet caractérisé et déterminé,
- rechercher le jeu de données pour l'objet ( 8 ) sans caractérisation pouvant être lue parmi les jeux de données des objets qui sont contenus dans au moins une sous-séquence ( T ( 6 ), T ( 7 ),... ) ) déterminée,
- dans lequel la deuxième installation ( Anl-3 ) de traitement utilise pour la recherche du jeu de données au moins une autre valeur de caractérisation, mesurée lors du renouvellement de la mesure, de l'objet ( 8 ).

5. Dispositif suivant la revendication 4,
**caractérisé en ce que**
la deuxième installation ( Anl-3 ) de traitement est conformée pour contrôler, pour au moins une sous-séquence ( T( 7 ), T( 9 ) ), qui a été déterminée pour un objet ( 7, 9 ) déterminé ayant une caractérisation qui a été lue d'une manière claire,
si la succession ( M ) de mesure s'écarte de la succession fixée par la sous-séquence ( T( 7 ), T( 9 ) ),
la deuxième installation ( Anl-3 ) de traitement utilisant pour cela des caractérisations d'objet, qui ont été lues d'une manière claire lors du renouvellement de la mesure, et
s'il y a un écart, supprimer de la sous-séquence déterminée les objets ( 10, 11, 12 ) ayant des caractérisations, qui apparaissent dans la succession ( M ) de mesure en un emplacement autre que dans la succession ( A ) d'objet.
